# FASCICULE DE BREVET EUROPEEN

(11) **EP 0 131 671 B1**
(45) Date de publication et mention de la délivrance du brevet: **09.12.1987**
(21) Numéro de dépôt: 83401486.2
(22) Date de dépôt: 19.07.1983
(51) Int. Cl.: E04B 1/10

(54) **Procédé pour la construction d'habitations en bois**
Verfahren für die Konstruktion von Häusern aus Holz
Method for the construction of wooden dwellings

(43) Date de publication de la demande: 23.01.1985
(73) Titulaire: Bertran Sala, Ramon, Barcelona (ES)
(72) Inventeur: Bertran Sala, Ramon, Barcelona (ES)
(74) Mandataire: Bonnetat, Christian

## Description

La présente invention concerne un perfectionnement à la construction d'habitations en bois, grâce auquel on obtient des avantages importants et variés par rapport aux systèmes usuels utilisés dans un butsemblable dans lesquels pour la construction de murs ou de parois, on emploie des planches ou bardeaux usuels, normalement de longueur suffisante et de peu d'épaisseur.

Etant donné que cette sorte d'habitations sont construites habituellement en montagne, celles-ci sont exposées dans une large mesure aux attaques ambiantes, c'est-à-dire la pluie, les vents et les variations de température, lesquelles provoquent des déformations de ces bardeaux qui se traduisent par des fissures et le mouvement de toute la construction. En outre, les bois, puisqu'ils n'ont pas été traités à coeur par des produits conservateurs, sont attaqués par les insectes, se putréfient facilement, et ne sont jamais protégés contre le feu, car ils n'ont été soumis à aucune imprégnation spécifique.

Par ailleurs, les dimensions des planches ou bardeaux conditionnent toujours la structure de toute la construction, si bien qu'il est rarement possible d'avoir à sa disposition les bardeaux adéquats ou bien l'on est obligé à utiliser ou à perdre de grandes quantités de bardeaux.

Pour remédier à ce dernier inconvénient, les documents CH-A-547 919 et US-A-3 343 328 prévoient de réaliser des murs ou des parois à l'aide de blocs de bois naturel.

Dans le premier de ces documents, pour assembler lesdits blocs de bois on prévoit un mortier de ciment. Toutefois, pour permettre l'adhérence du ciment au bois, on est obligé d'enduire lesdits blocs d'une couche d'enduit imperméable. Toutefois, puisque le bois est une matière vivante, alors que le ciment devient une sorte de pierre après sa prise, la solidarisation des blocs avec le liant ne peut être définitive et est obligatoirement soumise à décollement et fissures. C'est d'ailleurs vraisemblablement la raison pour laquelle, dans ledit document CH-A-547 919, il est prévu des armatures métalliques pour rendre les blocs solidaires l'un de l'autre.

De même, dans le document US-A-3 343 328, on prévoit un mortier de liaison, ainsi que des clous pour assembler les block de bois.

Toutefois, quels que soient les artifices que l'on utilise dans ces deux documents antérieurs, en plus du mortier, pour solidariser les uns des autres, lesdits blocs de bois, il n'en reste pas moins que des fissures apparaîtront aux faces en liaison entre lesdits blocs et le mortier.

La présente invention a pour objet de remédier à ces inconvénients. Grâce aux perfectionnements conformes à la présente invention, on obtient une solution à tous les problèmes mentionnés ci-dessus, et on peut obtenir, par utilisation des moyens adéquats, une construction solide, totalement protégée contre les attaques ambiantes, offrant une résistance équivalente à une construction de maçonnerie, confortable et résistant à n'import quel effort ou contrainte.

A cette fin, selon l'invention, le procédé pour la réalisation de murs ou de parois, selon lequel on assemble des briques ou blocs de bois naturel, ayant subi un traitement protecteur, est caractérisé en ce que l'on fait subir auxdits blocs un traitement protecteur au moyen d'imprégnations successives avec des produits insecticides, fongicides et ignifuges, complétées par une imprégnation imperméabilisante et en ce qu'on assemble lesdites briques au moyen d'un liant adhésif ayant des propriétés d'élasticité semblables à celles de composés à base de polyuréthane, lui permettant de résister à des températures comprises entre -30 °C et +80 °C.

Ainsi, par ledit traitement protecteur, on confère auxdites briques ou blocs des propriétés leur permettant de résister à l'action des insectes, de l'eau et du feu. Puisque ces opérations sont complétées par une imprégnation imperméabilisante, les briques deviennent inattaquables par l'humidité.

Par ailleurs, l'adhésif, en plus de sa fonction normal de liant, présente la particularité de former joint de dilatation, c'est-à-dire de donner de la flexibilité à toute la construction, grâce à laquelle les composants de celle-ci s'autoadaptent à tous les changements de position (contractions et dilatations) que peuvent prendre les briques ou les blocs de bois sous l'action ambiante. De cette façon, les réactions de la matière sont compensées, sans que les fissures ou les gauchissements puissent se produire, comme cela apparaît avec les planches ou bardeaux courants.

Ainsi, selon la présente invention, d'une part, grâce au traitement protecteur, on stabilise les variations de dimensions des briques, tandis que, d'autre part, grâce à la nature du liant adhésif entre les blocs, on permet une certaine variation de dimensions desdits blocs. Grâce à ces deux particularités conjuguées, on obtient des murs ou parois résistants, ne nécessitant pas des clous ou armatures pour solidariser les blocs entre eux et permettant d'éviter l'apparation de fissures entre les faces desdits blocs et le liant.

De préférence, les briques ou blocs de bois naturel sont colorés.

Les finitions nécessaires (tant intérieures qu'extérieures) peuvent être effectuées au moyen de crépi ou de ravalement, de peintures ou de vernis en une ou deux couches, la deuxième de ces couches pouvant être opaque, pourvu que l'on couvre avantageusement la partie visible de la construction. A l'intérieur, on peut appliquer des papiers peints, puisque les surfaces sont toujours parfaitement lisses et que les briques ou blocs utilisés sont susceptibles de recevoir n'importe quel moyen de fixation (colle, clous et autres).

Aussi, selon une particularité de la présente invention, au moins l'une des faces d'un mur ou paroi de briques ou blocs de bois naturel est recouverte d'un crépi, d'un revêtement, d'une peinture, d'un vernis, d'un papier ou analogue.

On remarquera que, normalement, les maisons ou chalets de montagne sont exposés, ou ne laissent voir que leurs briques à découvert. Ceci est cependant sans importance, dans le cas présent, puisque les briques ou blocs sont suffisamment résistants, ne se décolorent pas, sont imperméables, et ont un aspect aussi agréable que les briques de maçonnerie. En plus de cela, pendant le procédé on peut incorporer des couleurs.

De préférence, lesdits blocs présentent les dimensions d'une brique de maçonnerie usuelle (par exemple: 24x12ₓ5,5 cm) ou bien d'un multiple d'une brique de maçonnerie usuelle.

Ils sont alors de forme parfaitement parallélépipédique et peuvent provenir de déchets de scieries.

Les figures du dessin annexé feront bien comprendre comment l'invention peut être réalisée.
La figure 1 montre la réalisation d'un mur ou d'une paroi à base de briques de bois naturel selon l'invention.
La figure 2 montre, en vue agrandie, le détail de la jonction entre des briques voisines.
La figure 3 illustre la possibilité d'appliquer des revêtements usuels sur la paroi ou le mur, réalisés selon l'invention.

Une brique (1 ), préalablement traitée comme il a été indiqué ci-dessus, est appliquée sur une couche adhésive élastique (2), à la manière de briques de maçonnerie montées au mortier. De cette manière, on forme des rangées de la construction, qui peut être revêtue d'un crépi ou revêtement en une ou deux couches (3) ou (4).

Les extérieurs, aussi bien ceux qui sont à découvert que ceux qui sont protégés contre les intempéries, et les intérieurs peuvent être revêtus de peinture, et ces derniers peuvent éventuellement être revêtus de papiers décoratifs ou analogues.

La figure 2 montre l'effet de la dilatation qui est rendu possible par l'adhésif (2), et qui permet de compenser les variations de dimensions dues aux variations de température.

Les particularités et caractéristiques des perfectionnements conformes à la présente invention peuvent être résumées dans les points fondamentaux suivants:
a) le nouveau système présente des avantages vraiment révolutionnaires et essentiels par rapport aux méthodes de construction usuelles;
b) la préparation des briques ou blocs de bois naturel n'offre aucune difficulté puisqu'il sont traités en une opération simple de scierie, à la suite de laquelle un traitement confère au bois une résistance bien supérieure aux planches ou bardeaux connus;
c) les traitements prévus selon l'invention (avec insecticides, fongicides et ignifuges) ont pour résultat que les briques ou blocs ne sont pas attaquables par les insectes (vrillette) et deviennent imputrescibles et incombustibles, de sorte que les habitations réalisées résistent aisément aux attaques ambiantes (plui, vent et feu);
d) dans des cas déterminés, y compris en cas de traitement, on peut prévoir une imprégnation appropriée des briques ou blocs, selon les nécessités esthétiques de la construction envisagée;
e) la paroi ou le mur construits au moyen de pièces parallélépipédiques de bois naturel conforme à l'invention peuvent être simples (avec une épaisseur de 12 cm) ou bien doubles, étant donné que les briques actuellement utilisées se mettent en place de façon identique aux briques de maçonnerie. La totalité de la paroi ou du mur présente une certaine élasticité grâce à l'utilisation, comme liant, d'une matière adhésive élastique. En réalité, celle-ci se comporte comme autant de joints élastiques, permettant d'absorber les fissures et les flexions provoquées par l'humidité et la chaleur;
f) l'isolement thermique qui en résulte est parfait et permet de supprimer les interstices et les fissures entre briques. La couche élastique de liaison entre briques résiste à de grandes variations de température, comme cela a été indiqué ci-dessus, de sorte que la solidité de la construction n'est pas affectée par les agents atmosphériques;
g) enfin, l'amortissement acoustique est total, pour peu que les parois ou murs construits selon l'invention reçoivent les traitements de finition qui conviennent, tels que n'importe quel type de revêtements, de sorte que l'on obtient une construction économique, confortable, agréable et esthétique.

## Revendications

1. Procédé pour la réalisation de murs ou de parois, selon lequel on assemble des briques ou blocs (1 ) de bois naturel, ayant subi un traitement protecteur, caractérisé en ce que l'on fait subir auxdits blocs un traitement protecteur au moyen d'imprégnations successives avec des produits insecticides, fongicides et ignifuges, complétées par une imprégnation imperméabilisante et en ce qu'on assemble lesdites briques au moyen d'un liant adhésif (2) ayant des propriétés d'élasticité semblables à celles de composés à base de polyuréthane, lui permettant de résister à des températures comprises entre -30 °C et +80 °C.

2. Procédé selon la revendication 1, caractérisé en ce que les briques ou blocs (1 ) de bois naturel sont colorés.

3. Procédé selon la revendication 1, caractérisé en ce que au moins l'une des faces d'un mur ou paroi de briques ou blocs (1 ) de bois naturel est recouverte d'un crépi, d'un revêtement, d'une peinture, d'un vernis, d'un papier ou analogue.

4. Procédé selon l'une quelconque des revendications 1 à 3, caractérisé en ce que lesdits blocs (1 ) présentent les dimensions d'une brique de maçonnerie usuelle.

5. Procédé selon l'une quelconque des revendications 1 à 3, caractérisé en ce que lesdits blocs (1 ) présentent les dimensions dun multiple d'une brique de maçonnerie usuelle.

## Patentansprüche

1. Verfahren zur Ausführung von Mauern oder Wänden, wobei Ziegel oder Blöcke (1) aus Naturholz zusammengesetzt werden, nachdem sie einer Schutzbehandlung unterworfen wurden, dadurch gekennzeichnet, dass die Blöcke einer Schutzbehandlung mittels aufeinanderfolgender Imprägnierungen mit Insektizid-, Fungizid- und Flammenschutzmitteln, vervollständigt durch eine Abdichtimprägnierung, unterworfen werden, und dass die Ziegel mittels eines Klebebindemittels (2) zusammengefügt werden, das ähnliche Elastizitätseigenschaften wie Zusammensetzungen auf Polyurethan-Basis aufweist, wodurch es Temperaturen im Bereich von -30 °C bis zu +80 °C auszuhalten vermag.

2. Verfahren nach Anspruch 1, dadurch gekennzeichnet, dass die Ziegel oder Blöcke (1 ) aus Naturholz eingefärbt sind.

3. Verfahren nach Anspruch 1, dadurch gekennzeichnet, dass wenigstens eine der Flächen einer Mauer oder Wand aus Ziegeln oder Blöcken (1 ) aus Naturholz mit einer Putzschicht, einer Verkleidung, einem Farbanstrich, einer Firnisschicht, einer Tapete oder ähnlichem bedeckt ist.

4. Verfahren nach einem der Ansprüche 1 bis 3, dadurch gekennzeichnet, dass die Blöcke (1) die Abmessungen eines üblichen Mauersteins aufweisen.

5. Verfahren nach einem der Ansprüche 1 bis 3, dadurch gekennzeichnet, dass die Blöcke (1) die Abmessungen eines Vielfachen eines üblichen Mauersteins aufweisen.

## Claims

1. Process for making walls or walls (sic.), wherein bricks or blocks (1) of natural wood, having undergone a protecting treatment, are assembled, characterized in that said blocks are subjected to a protecting treatment by means of successive impregnations with insecticidal, fungicidal and flame-retardant products, completed by a waterproofing impregnation and in that said bricks are assembled by means of an adhesive binding agent (2) having properties of elasticity similar to those of compounds based on polyurethane, enabling it to resist temperatures included between -30 °C and +80 °C.

2. Process according to claim 1, characterized in that the bricks or blocks (1) of natural wood are coloured.

3. Process according to claim 1, characterized in that at least one of the faces of a wall or wall (sic.) of bricks or blocks (1) of natural wood is covered with rough-cast, a coating, paint, varnish, paper or the like.

4. Process according to any one of claims 1 to 3, characterized in that said blocks (1) present the dimensions of a conventional masonry brick.

5. Process according to any one of claims 1 to 3, characterized in that said blocks (1) present the dimensions of a multiple of a conventional masonry brick.
